# FASCICULE DE BREVET EUROPEEN

(11) **EP 0 045 682 B1**
(45) Date de publication et mention de la délivrance du brevet: **19.09.1984**
(21) Numéro de dépôt: 81401188.8
(22) Date de dépôt: 24.07.1981
(51) Int. Cl.: H01P 1/213, H01P 1/161

(54) **Transducteur d'antenne pour antenne d'émission-réception**
Speiseanordnung für eine Sende/Empfangsantenne
Antenna feed for a transmitting-receiving antenna

(30) Priorité: 31.07.1980 FR 8016920
(43) Date de publication de la demande: 10.02.1982
(73) Titulaire: THOMSON-CSF, 75008 Paris (FR)
(72) Inventeur: Bui Hai, Nhu, F-75360 Paris Cedex 08 (FR)
(74) Mandataire: Courtellemont, Alain

## Description

La présente invention se rapporte à un transducteur d'antenne, comportant, en série à partir d'un accès destiné à être couplé à la partie rayonnante d'une antenne, un premier duplexeur de polarisation destiné à travailler dans une première bande de fréquences, un élément de transition constitué d'un guide à section variable et un second duplexeur de polarisation destiné à travailler dans une seconde bande de fréquences.

Il est connu de réaliser de tels transducteurs d'antenne pour permettre à une antenne de fonctionner avec une grande pureté de polarisation; les deux bandes de fréquences de ces transducteurs sont respectivement une bande- basse pour les fréquences de travail du premier duplexeur de polarisation et une bande-haute pour les fréquences de travail du second duplexeur de polarisation. Ces transducteurs connus ont leur premier duplexeur de polarisation qui comporte quatre accès latéraux de polarisation répartis à 90° les uns des autres et la séparation entre les fréquences des deux bandes se fait à l'aide d'une part de filtres passe-haut situés dans l'élément de transition et/ou dans le second duplexeur de polarisation et d'autre part de filtres passe-bas placés dans les guides d'onde latéraux aboutissant aux quatre accès latéraux du premier duplexeur de polarisation. Les filtres utilisés dans ces transducteurs d'antenne connus sont des filtres à deux ou trois cavités, réglables au moyen de plongeurs, c'est-à-dire de tiges susceptibles d'être plus ou moins enfoncées dans les cavités. De tels transducteurs d'antenne décrits notamment dans le document US-A-3731235 présentent différents inconvénients:
- ils sont chers du fait des filtres qu'ils utilisent,
-leurs bandes passantes d'émission et de réception sont relativement faibles,
-des phénomènes de résonance ont tendance à se produire dans la bande de fréquences hautes, c'est-à-dire dans la bande des fréquences de travail du second duplexeur de polarisation.

La présence invention a pour but de réduire notablement les inconvénients ci-avant.

Selon l'invention ceci est obtenu notamment par un filtrage moins cher et plus efficace et en réalisant pour cela un transducteur d'antenne tel qu'il est défini dans l'une quelconque des revendications 1 ou 4 ci-jointes.

La présente invention sera mieux comprise et d'autres caractéristiques apparaîtront à l'aide de la description ci-après et des figures s'y rapportant qui représentent:
-les figures 1 et 2 deux vues d'une premiere réalisation d'un transducteur d'antenne selon l'invention,
- la figure 3 une vue détaillée d'un des éléments des figures 1 et 2,
- la figure 4 une vue d'une seconde réalisation d'un transducteur d'antenne selon l'invention,
-la figure 5 une vue schématique d'une antenne comportant un transducteur selon l'invention, dans sa source primaire.

Dans les différentes figures les éléments correspondants sont repérés par les mêmes symboles.

Dans les figures 1, 2 et 4 les proportions ne sont pas exactement respectées dans le but de mieux montrer certains éléments.

Les figures 1 et 2 sont respectivement un schéma de côté et un schéma de dessus d'un transducteur d'antenne dont les éléments internes sont représentés vus par transparence. Ce transducteur d'antenne est conçu pour permettre le fonctionnement d'une antenne en émission et en réception avec un seul accès, E, pour l'émission, un seul accès, R, pour la réception et un accès commun, A, destiné à être couplé à la source primaire d'une antenne par un polarisateur.

Le transducteur d'antenne selon les figures 1 et 2 comporte, en série, depuis son accès commun A:
-un premier duplexeur de polarisation, 1, (appelé orthomode transducer ou O.M.T. dans la littérature anglo-saxonne),
- un élément de transition entre guides, 2,
- un second duplexeur de polarisation, 3.

Le premier duplexeur de polarisation, 1, présente un corps constitué par un guide cylindrique, 10, de 54 mm de diamètre intérieur dont une extrémité constitue l'accès commun A et dont l'autre extrémité est reliée à l'élément de transition 2. Ce guide présente deux ouvertures latérales de polarisation, constituées par des trous rectangulaires de 7 mm par 58 mm, percés dans sa paroi, à un même niveau mais à 90° l'un de l'autre. Deux guides rectangulaires, 11, 12, de 7 mm par 58 mm débouchent dans ces ouvertures; ils comportent des vis de réglage d'adaptation, telles que 18 et 19 et, à leur extrémité où ils aboutissent dans le guide cylindrique 10, une paire (16a, 1 6b) de dipôles résonnants; ces dipôles sont constitués par des "T" métalliques de 10 mm de barre horizontale.

Le guide 12 a son extrémité opposée au guide cylindrique qui constitue l'accès réception, R, du transducteur d'antenne.

Dans le guide 11, à l'extrémité opposée au guide cylindrique 10, est placée une charge résistive 17 de type classique; dans le cas de l'exemple décrit cette charge est réalisée en une matière commercialisée sous la marque DISARAL.

Dans le guide cylindrique 10, de l'autre côté des ouvertures latérales par rapport à l'accès commun A et à une distance de 19 mm de ces ouvertures latérales, est disposé un jeu de trois filtres quasi-optiques, identiques, 13, 14, 15. La figure 3 montre notamment comment est monté le filtre 13: ce filtre est constitué par un dipôle métallique croisé, 13b, déposé sur un support diélectrique, 13a, en oxyde de beryllium, solidaire de la paroi du guide cylindrique 10 et perpendiculaire à la direction de propagation des ondes dans ce guide 10. Le dipôle 13b a une dimension hors-tout de .26 mm.

L'élément de transition 2 est un guide en tronc de cône circulaire dont le diamètre interne maximal est de 54 mm et le diamètre interne minimal de 34 mm.

Le second duplexeur de polarisation selon les figures 1 et 2 présente un corps constitué par un guide cylindrique, 30, de 34 mm de diamètre interne. Deux ouvertures rectangulaires de 35 mm par 16 mm sont percées à 90° l'une de l'autre dans la paroi latérale du guide cylindrique 30. Dans ces ouvertures aboutissent deux guides rectangulaires, 31, 32, dont-la section interne est de 35 mm par 16 mm; les parois des guides 31, 32 sont traversées par des vis de réglage d'adaptation, telles que 34, 35. Une charge résistive, 33, du même type que la charge résistive 17 est disposée dans le guide 32, du côté de l'extrémité de ce guide opposée au guide cylindrique 30. L'extrémité du guide 31 opposée à l'ouverture du guide cylindrique 30, constitue l'accès émission, E, du transducteur.

Le transducteur d'antenne selon les figures 1 et 2 est conçu pour fonctionner en émission avec une bande de fréquences comprise dans la bande des 6 GHz (c'est-à-dire la bande allant de 5,925 à 6,425 GHz) et en réception avec une bande de fréquences comprise dans la bande des 4 GHz (c'est-à-dire la bande allant de 3,7 à 4,2 GHz). Ce transducteur d'antenne fonctionne comme indiqué ci-après.

Les filtres quasi-optiques 13, 14, 15 ont été conçus pour se comporter comme des courts-circuits pour les ondes "réception" (4 GHz) et laisser passer les ondes "emission" (6 GHz). Le premier plan de court-circuit étant placé à 19 mm de l'ouverture où aboutit le guide 12, c'est-à-dire à environ λ/4 (λ: longueur d'onde moyenne dans la bande réception), l'énergie des ondes "réception" réfléchie par ce court-circuit se trouve sommée en phase, quand elle arrive dans le guide 12, avec l'énergie "réception" qui arrive directement dans ce guide, la différence de trajet étant en effet de deux fois JL/4 soit λ/2.

Les dipôles en "T", placés dans les ouvertures latérales du guide 10 sont calculés pour résonner à la fréquence moyenne d'émission, ils constituent donc de courts-circuits pour les ondes "émission". Ces dipôles permettent ainsi de parfaire le découplage émission-réception des filtres quasi-optiques en laissant passer les ondes "réception" et en rejetant les ondes "émission". Quant à la charge 17, elle joue le rôle d'un "absorbeur de mode" pour la polarisation croisée par rapport à celle reçue, due à des réflexions parasites.

L'élément de transition "guide rond-guide rond", 2, permet un passage progressif de la section du duplexeur de polarisation 1 à la section du duplexeur de polarisation 3.

La charge résistive 33 disposée dans le guide latéral 32 du duplexeur de polarisation 3, joue le rôle d'un "absorbeur de mode" pour la polarisation croisée par rapport à celle émise. Cette polarisation croisée prend naissance par réflexions parasites au niveau de la partie rayonnante de l'antenne: sur le sub-réflecteur dans le cas, par exemple, d'une antenne Cassegrain et au niveau du cornet d'antenne. Ainsi l'onde émise, initialement rectiligne dans le duplexeur de polarisation 3, devient circulaire, par exemple circulaire droite après passage dans le polariseur de couplage à l'antenne, puis est transformée en polarisation circulaire gauche après réflexion. Elle repasse alors dans le polariseur et revient vers le duplexeur de polarisation 1 avec une polarisation inverse de sa polarisation d'origine. Cette onde à polarisation inverse, si elle n'était pas absorbée par la charge résistive 17, détériorerait le taux d'ellipticité car elle se réfléchirait sur le court-circuit constitué par les filtres quais-optiques et serait envoyée vers la partie rayonnante de l'antenne avec un certain déphasage sur l'onde d'origine.

En association avec un polariseur et un cornet de faible taux d'ellipticité, c'est-à-dire très inférieur à 0,5 dB, le transducteur qui vient d'être décrit permet d'obtenir une source primaire à grande pureté de polarisation: inférieure à 0,5 db. Ce transducteur a été conçu initialement pour des antennes de stations terriennes de type Cassegrain ou à illumination par le foyer, ces antennes pouvant d'ailleurs être à symétrie de révolution ou non.

La figure 5 montre une telle antenne. La figure 5 montre schématiquement une antenne Cassegrain à symétrie de révolution, vue en coupe, avec son cornet 40, son sub-réflecteur de forme hyperboloïdale 41 et son réflecteur principal 42 de forme paraboloïdale; un polariseur 43, dont le rôle est de transformer un champ à polarisation rectiligne en un champ à polarisation circulaire et vice-versa, couple la partie rayonnante de l'antenne, 40, 41, 42, à un transducteur d'antenne, 44, selon les figures 1 et 2.

Un autre exemple de réalisation d'un transducteur d'antenne selon l'invention est donné par la figure 4. Le transducteur d'antenne représenté sur cette figure est un transducteur d'antenne à deux accès émission E,, E_{z} et deux paires d'accès réception R, R'" R₂ R'₂.

Le montage selon la figure 4 comporte, comme le montage selon les figures 1 et 2, trois parties, à partir de l'accès A destiné à être couplé, par un polariseur, à la partie rayonnante d'une antenne:
- un premier duplexeur de polarisation 1 comportant un guide circulaire 10 avec des filtres quasi-optiques 13, 14, 15 et des ouvertures latérales de polarisation dans chacune desquelles est disposée une paire de dipôles en "T" telles que 16a, 16b, 16d; un guide latéral d'accès 11, 1 1, 12, 12' aboutit dans chacune de ces ouvertures latérales,
- un élément de transition "guide rond-guide rond" 2,
-et un second suplexeur de polarisation 3 à deux guides latéraux d'accès 31, 32.

Les différences avec le transducteur d'antenne selon les figures 1 et 2 proviennent de ce que
- le guide 10 du premier duplexeur de polarisation ne présente pas deux mais quatre ouvertures latérales à 90° les unes des autres,
-les guides latéraux 11, 11', 12, 12' débouchant dans les quatre ouvertures latérales du guide 10 ne comportent aucune charge résistive et sont regroupés par paires d'accès opposés R₁―R'₁, R₂―R'₂, à l'aide d'un Té magique et de guides de raccordement non représentés pour ne pas surcharger la figure et parce qu'un tel montage est classique; un accès réception en polarisation verticale et un accès réception en polarisation horizontale sont ainsi disponibles respectivement sur les deux Tés magiques de ces regroupements,
- le guide latéral 32 du second duplexeur de polarisation 3, comme le guide latéral 31, ne comporte aucune charge résistive et constitue un deuxième accès émission, E₂, du transducteur d'antenne; le premier accès émission, E, correspond à l'accès E des figures 1 et 2 et est destiné à transmettre des onde rectilignes, à polarisation orthogonale des ondes transmises par l'accès E₂.

En association avec un polariseur et un cornet amenant un taux d'ellipticité très inférieur à 0,5 dB, le transducteur d'antenne selon la figure 4 permet de réaliser une source à grande pureté de polarisation (moins de 0,5 dB) avec des fréquences d'émission et de réception choisies comme suit:
- fréquences de réception prise dans la bande des 4 GHz: 3,7-4,2 GHz,
-fréquences d'émission prises dans la bande des 6 GHz: 5,925-6,425 GHz.

## Revendications

1. Transducteur d'antenne, comportant, en série, un premier duplexeur de polarisation (1) destiné à travailler dans une première bande de fréquences, un élément de transition (2) constitué d'un guide à section variable et un second duplexeur de polarisation (3) destiné à travailler dans une seconde bande de fréquences, le premier duplexeur de polarisation comportant un guide d'ondes principal (10) ayant une première extrémité (A) destinée à être couplée à la partie rayonnante d'une antenne, une seconde extrémité couplée à l'élément de transition (2) et deux ouvertures latérales de polarisation, et deux guides auxiliaires (11, 12) aboutissant respectivement aux deux ouvertures latérales, caractérisé en ce que le guide d'ondes principal du premier duplexeur comporte uniquement, comme ouvertures latérales de polarisation, les deux ouvertures latérales de polarisation, en ce que des dipôles (16a, 16b) résonnant à la fréquence moyenne de la seconde bande de fréquences sont placés dans les deux ouvertures latérales, en ce qu'une charge résistive (17) est placée dans l'un des deux guides auxiliaires, en ce qu'un jeu (13, 14, 15) de n filtres (n entier au moins égal à 1) est placé dans le guide d'ondes principal du premier duplexeur de polarisation, entre la seconde extrémité et les deux ouvertures latérales, à une distance des deux ouvertures latérales voisine de λ/4 (λ: longueur d'onde moyenne dans la première bande de fréquences) et en ce que les n filtres font court-circuit pour la première bande de fréquences.

2. Transducteur d'antenne selon la revendication 1, caractérisé en ce que, le second duplexeur de polarisation (3) comportant un guide d'ondes principal (30) à deux ouvertures de polarisation et deux guides auxiliaires (31, 32) aboutissant respectivement aux deux ouvertures de polarisation du guide d'ondes principal du second duplexeur, une charge résistive (33) est placée dans l'un des deux guides auxiliaires (32) du second duplexeur tandis que l'autre de ces deux guides auxiliaires (31) du second duplexeur sert d'accès (E) pour les ondes de la seconde bande de fréquences.

3. Transducteur d'antenne selon l'une des revendications 1 et 2, caractérisé en ce que les filtres sont des filtres quasi-optiques constitués chacun par un dipôle métallique (13b) déposé sur un support diélectrique plan (13a) disposé dans le guide d'ondes principal (10) du premier duplexeur de polarisation, perpendiculairement à la direction de propagation des ondes dans le guide d'ondes principal du premier duplexeur de polarisation.

4. Transducteur d'antenne, comportant, en série, un premier duplexeur de polarisation (1) destiné à travailler dans une première bande de fréquences, un élément de transition (2) constitué d'un guide à section variable et un second duplexeur de polarisation (3) destiné à travailler dans une seconde bande de fréquences, le premier duplexeur de polarisation comportant un guide d'ondes principal (10) ayant une première extrémité (A) destinée à être couplée à la partie rayonnante d'une antenne, une seconde extrémité couplée à l'élément de transition et quatre ouvertures latérales de polarisation, caractérisé en ce que des dipôles (16a, 16b, 16d) résonnant à la fréquence moyenne de la seconde bande de fréquences sont placés dans les quatre ouvertures latérales, en ce qu'un jeu (13, 14, 15) de n filtres (n entier au moins égal à 1) est placé dans le premier duplexeur de polarisation, entre les quatre ouvertures latérales et la seconde extrémité, à une distance des quatre ouvertures latérales voisine de λ/4 (A: longueur d'onde moyenne dans la première bande de fréquences) et en ce que les n filtres font court-circuit pour la première bande de fréquences.

5. Transducteur d'antenne selon la revendication 4, caractérisé en ce que les filtres sont des filtres quasi-optiques constitués chacun par un dipôle métallique (13b) déposé sur un support diélectrique plan (13a) disposé dans le guide d'ondes principal (10) du premier duplexeur de polarisation, perpendiculairement à la direction de propagation des ondes dans le guide d'ondes principal du premier duplexeur de polarisation.

## Patentansprüche

1. Antennenwandler, der hintereinandergeschaltet einen ersten Polarisationsduplexer (1) zum Betrieb in einem ersten Frequenzband, ein Übergangselement (2), das aus einem Leiter mit variablem Querschnitt gebildet ist, und einen zweiten Polarisationsduplexer (3) enthält, der zum Betrieb in einem zweiten Frequenzband bestimmt ist, wobei der erste Polarisationsduplexer einen Hauptwellenleiter (10) mit einem ersten Ende (A) zum Ankoppeln an den strahlenden Teil einer Antenne, einem zweiten, an das Übergangselement (2) angekoppelten Ende und zwei seitlichen Polarisationsöffnungen sowie zwei Hilfsleiter (11, 12) umfaßt, die jeweils in eine der zwei seitlichen Öffnungen einmünden, dadurch gekennzeichnet, daß der Hauptwellenleiter des ersten Duplexers als seitliche Polarisationsöffnungen allein die zwei seitlichen Polarisationsöffnungen enthält, daß Dipole (16a, 16b), welche bei der mittleren Frequenz des zweiten Frequenzbandes in Resonanz sind, in den zwei seitlichen Öffnungen angeordnet sind, daß eine resistive Last (17) in einem der zwei Hilfsleiter angeordnet ist, daß eine Gruppe (13, 14, 15) von n Filtern (n ganzzahlig und wenigstens gleich 1) in dem Hauptwellenleiter des ersten Polarisationsduplexers zwischen dem zweiten Ende und den zwei seitlichen Öffnungen in einem Abstand von den zwei seitlichen Öffnungen angeorndet ist, der ungefähr A/4 beträgt (λ.: mittlere Wellenlänge in dem ersten Frequenzband), und daß die n Filter einen Kurzschluß für das erste Frequenzband bilden.

2. Antennenwandler nach Anspruch 1, dadurch gekennzeichnet, daß der zweite Polarisationsduplexer (3) einen Hauptwellenleiter (30) mit zwei Polarisationsöffnungen und zwei Hilfsleiter (31, 32) umfaßt, die jeweils in einer von den zwei Polarisationsöffnungen des Hauptwellenleiters des zweiten Duplexers münden, wobei eine resistive Last (33) in einem der zwei Hilfsleiter (32) des zweiten Duplexers angeordnet ist, während der andere dieser zwei Hilfsleiter (31, 32) des zweiten Duplexers als Anschluß (E) für die Wellen des zweiten Frequenzbandes dient.

3. Antennenwandler nach Anspruch 1 oder 2, dadurch gekennzeichnet, daß die Filter quasioptische Filter sind, die jeweils durch einen metallischen Dipol (13b) gebildet sind, welcher auf einem ebenen dielektrischen Träger (13a) aufgebracht ist, der in dem Hauptwellenleiter (10) des ersten Polarisationsduplexers angeordnet ist, und zwar senkrecht zur Ausbreitungsrichtung der Wellen in dem Hauptwellenleiter des ersten Polarisationsduplexers.

4. Antennenwandler, der in Reihe geschaltet einen ersten Polarisationsduplexer (1) für den Betrieb in einem ersten Frequenzband, ein Übergangselement (2), das aus einem Leiter mit variablem Querschnitt gebildet ist, und einen zweiten Polarisationsduplexer (3) für den Betrieb in einem zweiten Frequenzband enthält, wobei der erste Polarisationsduplexer einen Hauptwellenleiter (10) mit einem ersten Ende (A) zum Ankoppeln an den strahlenden Teil einer Antenne, einem zweiten, an das Übergangselement angekoppelten Ende und vier seitlichen Polarisationsöffnungen aufweist, dadurch gekennzeichnet, daß Dipole (16a, 16b, 1 6d), die bei der mittleren Frequenz des zweiten Frequenzbandes in Resonanz sind, in den seitlichen Öffnungen angeordnet sind, daß eine Gruppe (13, 14, 15) von n Filtern (n ganzzahlig und wenigstens gleich 1) in dem ersten Polarisationsduplexer zwischen den vier seitlichen Öffnungen und dem zweiten Ende in einem Abstand von den vier seitlichen Öffnungen angeordnet ist, der ungefähr Ä/4 beträgt (A: mittlere Wellenlänge in dem ersten Frequenzband), und daß die n Filter einen Kurzschluß für das erste Frequenzband bilden.

5. Antennenwandler nach Anspruch 4, dadurch gekennzeichnet, daß die Filter quasioptische Filter sind, die jeweils durch einen metallischen Dipol (13b) gebildet sind, welcher auf einem ebenen dielektrischen Träger (13a) aufgebracht ist, der in dem Hauptwellenleiter (10) des ersten Polarisationsduplexers senkrecht zur Ausbreitungsrichtung der Wellen in dem Hauptwellenleiter des ersten Polarisationsduplexers angeordnet ist.

## Claims

1. Antenna transducer comprising, in series, a first polarization duplexer (1) for operation within a first frequency band, a transition member (2) formed of a guide having a variable cross section, and a second polarization duplexer (3) for operation within a second frequency band, the first polarization duplexer comprising a main waveguide (10) having a first end (A) adapted to be coupled to the radiating part of an antenna, a second end coupled to the transition member (2) and two lateral polarization openings, and two auxiliary guides (11, 12) respectively ending at the two lateral openings, characterized in that the main waveguide of the first duplexer comprises as the lateral polarization openings only the two lateral polarization openings, in that dipoles (16a, 1 6b) the resonance frequencies of which are the mean frequency of the second frequency band are located within the two lateral openings, in that a resistive load (17) is placed within one of the two auxiliary guides, in that a set (13, 14, 15) of n filters (n integer at least equal to 1) is placed within the main waveguide of the first polarization duplexer between the second end and the two lateral openings at a distance from the two lateral openings which is approximately λ/4 (λ: mean wavelength within the first frequency band), and in that the n filters form a short-circuit for the first frequency band.

2. Antenna transducer according to claim 1, characterized in that, the second polarization duplexer (3) comprising a main waveguide (30) having two polarization openings and two auxiliary guides (31, 32) respectively ending at the two polarization openings of the main waveguide of the second duplexer, a resistive load (33) is placed within one of the two auxiliary guides (32) of the second duplexer, while the other of these two auxiliary guides (31) of the second duplexer is used as an access (E) for the waves of the second frequency band.

3. Antenna transducer according to any of claims 1 and 2, characterized in that the filters are quasi-optical filters each of which is formed by a metallic dipole (13b) deposited on a plane dielectric carrier (13a) arranged within the main waveguide (10) of the first polarization duplexer perpendicularly to the travelling direction of the waves within the main waveguide of the first polarization duplexer.

4. Antenna transducer comprising, in series, a first polarization duplexer (1) for operation within a first frequency band, a transition member (2) formed of a guide having a variable section, and a second polarization duplexer (3) for operation within a second frequency band, the first polarization duplexer comprising a main waveguide (10) having a first end (A) adapted to be coupled to the radiating part of an antenna, a second end coupled to the transition member and four lateral polarization openings, characterized in that dipoles (16a, 16b, 16d) the resonance frequencies of which are the mean frequency of the second frequency band are placed within the four lateral openings, in that a set (13, 14, 15) of n filters (n being integer and at least equal to 1) is placed within the first polarization duplexer between the four lateral openings and the second end at a distance from the four lateral openings which is approximately λ/4 (λ : mean wavelength within the first frequency band), and in that the n filters form a short-circuit for the first frequency band.

5. Antenna transducer according to claim 4, characterized in that the filters are quasi-optical filters each of which is formed of a metallic dipole (13b) deposited on a plane dielectric carrier (13a) arranged within the main waveguide (10) of the first polarization duplexer perpendicularly to the travelling direction of the waves within the main waveguide of the first polarization duplexer.
